# EUROPÄISCHE PATENTSCHRIFT

(11) **EP 1 329 616 B1**
(45) Veröffentlichungstag und Bekanntmachung des Hinweises auf die Patenterteilung: **08.06.2011**
(21) Anmeldenummer: 03000769.4
(22) Anmeldetag: 14.01.2003
(51) Int. Cl.: F02C 6/12, F01D 9/02

(54) **Abgasturbolader für eine Brennkraftmaschine**
Turbocharger for an internal combustion engine
Turbocompresseur pour un moteur à combustion interne

(30) Priorität: 22.01.2002 DE 10207456
(43) Veröffentlichungstag der Anmeldung: 23.07.2003
(73) Patentinhaber: Dr. Ing. h.c. F. Porsche AG, 70435 Stuttgart (DE)
(72) Erfinder: Rutschmann, Erwin, 75233 Tiefenbronn (DE); Kelm, Joachim, 75177 Pforzheim (DE); Pleuss, Christoph, 71287 Weissach (DE); Musgiller, Andreas, 06712 Zeitz (DE)

(56) Entgegenhaltungen:
- EP-A- 0 260 581
- EP-A- 1 245 789
- DE-A1- 3 617 537
- DE-A1- 4 200 507
- DE-A1- 10 022 052
- DE-A1- 10 041 806
- SU-A1- 958 674
- US-A- 4 544 326

## Beschreibung

Die Erfindung geht aus von einem Abgasturbolader für eine Brennkraftmaschine nach den Merkmalen des Oberbegriffs des Anspruchs 1.

Aus der DE 37 24 385 C2 ist eine Radialturbine für einen Abgasturbolader bekannt, deren Einlasskanal für die Abgase spiralförmig ausgebildet ist. Durch die gekrümmte Einlassgeometrie kann gegenüber einem geraden und tangential zum Turbinengehäuse ausgerichteten Einlasskanal eine kompakte, den restriktiven Package- Anforderungen moderner PKW gerecht werdende Gesamtgeometrie des Abgasturboladers erreicht werden. Die gekrümmte Einlasskanalgeometrie birgt jedoch Nachteile hinsichtlich der Strömungsverteilung des in die Turbine eintretenden Abgases; darüber hinaus führt die Geometrie zu einer verstärkten Wandanströmung im sogenannten Zungenbereich, das heißt im Übergangsbereich des Einlasskanals in den Turbinenraum, die zu einer zusätzlichen thermischen bzw. mechanischen Belastung führt.

Nächster Stand der Technik ist DE 100 41 806.

Aufgabe der Erfindung ist es daher, trotz eines gekrümmten Einlasskanals für das Turbinengehäuse die gleichen thermodynamischen Eigenschaften eines Abgasturboladers zu erreichen, der mit einem geraden und tangential zum Turbinengehäuse ausgerichteten Einlasskanal versehen ist.

Die Lösung der Aufgabe erfolgt durch die im Anspruch 1 angegebenen Merkmale.

Der schanzenartige Vorsprung ist wie in Anspruch 1 definiert ausgeführt.

In den Unteransprüchen sind weitere vorteilhafte Ausgestaltungen und Verbesserungen des erfindungsgemäßen Abgasturboladers enthalten.

Dieser schanzenartige Vorsprung ist in vorteilhafter Weise in der Innenwand des Einlasskanals integriert und kann somit in einem gemeinsamen Fertigungsschritt zusammen mit dem Turbinengehäuse hergestellt werden.

Für eine optimale Strömungsumlenkung ist vorgesehen, den Vorsprung unmittelbar vor dem Halsquerschnitt des Einlasskanals anzuordnen.

Ein Ausführungsbeispiel der Erfindung ist in der nachfolgenden Beschreibung und Zeichnung näher erläutert.

Es zeigen
- Fig. 1: einen Abgasturbolader für eine Brennkraftmaschine,
- Fig. 2: einen Schnitt entlang der Linie II-II in Fig. 1.

### Beschreibung des Ausführungsbeispieles

Der Abgasturbolader besteht im wesentlichen aus einem Turbinengehäuse 2, einem Lagergehäuse 4 und einem Verdichtergehäuse 6. Im Lagergehäuse 4 findet das Laufzeug (nicht dargestellt) für das im Turbinengehäuse 2 angeordnete Turbinenrad 8 sowie für das im Verdichtergehäuse 6 angeordnete Verdichterrad (nicht dargestellt) Aufnahme. Mit Hilfe eines am Gehäuse des Abgasturboladers vorgesehenen Flansches 10 kann der Abgasturbolader an einem Abgaskrümmer einer Brennkraftmaschine befestigt werden. Am Abgasturbolader ist weiterhin ein mit Befestigungsbolzen 12 versehener Abgasflansch 14 erkennbar, an dem im eingebauten Zustand die weiterführende Abgasanlage befestigt ist. Am Verdichtergehäuse 6 ist weiterhin ein Luftaustrittsstutzen 16 erkennbar, über den die verdichtete Ansaugluft der Brennkraftmaschine zugeführt wird. Mit Hilfe einer sogenannten Waste-Gate-Steuerdose 18 kann der Ladedruck des Abgasturboladers geregelt werden.

Wie aus Fig. 2 erkennbar, ist der zum Turbinenraum 20 führende Einlasskanal 22 spiralförmig ausgebildet. Beim Übergang des Einlasskanals 22 in den Turbinenraum 20 bildet sich zwischen der Kanalinnenwand 24 und der Kanalaußenwand 26 ein sogenannter Halsquerschnitt Q_{H} aus. Vor Erreichen des Halsquerschnitts Q_{H} ist in der Kanalinnenwand 24 ein in den Einlasskanal 22 hineinragender schanzenartiger Vorsprung 28 ausgebildet. Dieser den Kanalquerschnitt verjüngende Vorsprung 28 ist einstückig aus der Kanalinnenwand 24 herausgebildet. Durch diesen spoilerartigen Vorsprung 28 wird der in den Einlasskanal 22 einströmende Abgasstrom zur Kanalmitte ab- bzw. umgelenkt. Damit wird erreicht, daß die Abgasströmung trotz des spiralförmig ausgebildeten Einlasskanales 22 im Halsquerschnitt Q_{H} nicht an der Kanalinnenwand 24 anliegt. Damit können Strömungsverluste minimiert, die Anströmung der Turbinenradschaufeln verbessert und der thermodynamische Wirkungsgrad des Abgasturboladers insgesamt erhöht werden. Der Scheitelbereich von Kanalinnenwand 24 und Turbinenraum 20, im folgenden als Zunge 30 bezeichnet, ist somit auch thermisch geringer belastet.

## Patentansprüche

1. Abgasturbolader für eine Brennkraftmaschine mit einem Turbinen- und Verdichtergehäuse, in denen ein Turbinen- und Verdichterrad angeordnet sind, die über eine Welle miteinander verbunden sind, wobei das Turbinengehäuse einen spiralförmig verlaufenden Einlasskanal (22) für die Abgase aufweist, wobei im Einlasskanal (22) zur Strömungsumlenkung an der Innenwand (24) des Einlasskanals (22) ein schanzenartiger Vorsprung (28) vorgesehen ist, um den Kanalquerschnitt des spiralförmigen Einlasskanals (22) zu verjüngen und anschließend bis zu einer den Einlasskanal (22) abschließenden Zunge (30) zu erweitern,
**dadurch gekennzeichnet, dass**
der Vorsprung (28) nach Außen gewölbt ausgebildet ist, wobei die Kanalinnenwand (24) in einem Bereich zwischen dem Vorsprung (28) und der Zunge (30) nach innen gewölbt ausgebildet ist, so dass die Abgasströmung in einem Halsquerschnitt (H) nicht an der Kanalinnenwand (24) anliegt, um die thermische Belastung der Zunge (30) zu verringern.

2. Abgasturbolader nach Anspruch 1, **dadurch gekennzeichnet, dass** der Vorsprung (28) in der Innenwand (24) des Einlasskanals (22) integriert ist.

3. Abgasturbolader nach Anspruch 1 oder 2, **dadurch gekennzeichnet, dass** der schanzenartige Vorsprung (28) unmittelbar vor dem Halsquerschnitt (Q_{H}) des spiralförmigen Einlasskanals (22) vorgesehen ist.

## Claims

1. Exhaust-gas turbocharger for an internal combustion engine, having a turbine and compressor housing in which are arranged a turbine wheel and a compressor wheel which are connected to one another by means of a shaft, wherein the turbine housing has an inlet duct (22), which runs in a spiral shape, for the exhaust gases, wherein in the inlet duct (22), for flow deflection, a ski-jump-like projection (28) is provided on the inner wall (24) of the inlet duct (22) in order to narrow the duct cross section of the spiral-shaped inlet duct (22) and subsequently widen said duct cross section up to a tongue (30) which forms a termination of the inlet duct (22),
**characterized in that**
the projection (28) is designed so as to be arched outward, wherein the duct inner wall (24) is designed, in a region between the projection (28) and the tongue (30), so as to be arched inward such that the exhaust-gas flow does not flow against the duct inner wall (24) in a throat section (H), in order to reduce the thermal loading of the tongue (30).

2. Exhaust-gas turbocharger according to Claim 1, **characterized in that** the projection (28) is integrated in the inner wall (24) of the inlet duct (22).

3. Exhaust-gas turbocharger according to Claim 1 or 2, **characterized in that** the ski-jump-like projection (28) is provided directly upstream of the throat cross section (Q_{H}) of the spiral-shaped inlet duct (22).

## Revendications

1. Turbocompresseur à gaz d'échappement pour un moteur à combustion interne, comprenant un carter de turbine et un carter de compresseur, dans lesquels sont disposées une roue de turbine et une roue de compresseur, qui sont connectées l'une à l'autre par le biais d'un arbre, le carter de turbine présentant un canal d'admission (22) s'étendant en forme de spirale pour les gaz d'échappement, une saillie (28) en forme de tremplin étant prévue pour dévier l'écoulement dans le canal d'admission (22) au niveau de la paroi interne (24) du canal d'admission (22), afin de rétrécir la section transversale du canal d'admission en forme de spirale (22) puis de l'élargir à nouveau jusqu'à une langue (30) terminant le canal d'admission (22),
**caractérisé en ce que**
la saillie (28) est réalisée de manière courbée vers l'extérieur, la paroi interne du canal (24) étant réalisée sous forme courbée vers l'intérieur dans une région entre la saillie (28) et la langue (30), de telle sorte que l'écoulement de gaz d'échappement dans une section transversale de col (H) ne s'applique pas contre la paroi interne du canal (24) afin de réduire la contrainte thermique de la langue (30).

2. Turbocompresseur à gaz d'échappement selon la revendication 1, **caractérisé en ce que** la saillie (28) est intégrée dans la paroi interne (24) du canal d'admission (22).

3. Turbocompresseur selon la revendication 1 ou 2, **caractérisé en ce que** la saillie (28) en forme de tremplin est prévue immédiatement avant la section transversale de col (Q_{H}) du canal d'admission en forme de spirale (22).
